# EUROPÄISCHE PATENTSCHRIFT

(11) **EP 1 664 513 B1**
(45) Veröffentlichungstag und Bekanntmachung des Hinweises auf die Patenterteilung: **19.08.2009**
(21) Anmeldenummer: 04764575.9
(22) Anmeldetag: 28.08.2004
(51) Int. Cl.: F02F 1/14, F02F 1/10, F01P 3/02, F02F 7/00

(54) **VORRICHTUNG ZUR MEDIENFÜHRUNG IN EINEM ZYLINDERKURBELGEHÄUSE**
DEVICE FOR GUIDING MEDIA IN A CYLINDER BLOCK AND CRANKCASE
DISPOSITIF DE GUIDAGE DE MILIEUX DANS UN CARTER DE VILEBREQUIN CYLINDRIQUE

(30) Priorität: 01.09.2003 DE 10340157
(43) Veröffentlichungstag der Anmeldung: 07.06.2006
(73) Patentinhaber: AUDI AG, 85045 Ingolstadt (DE)
(72) Erfinder: STEMMER, Xaver, 85084 Reichertshofen (DE)
(74) Vertreter: Patzelt, Heike Anna Maria
(86) Internationale Anmeldenummer: PCT/EP2004/009601
(87) Internationale Veröffentlichungsnummer: WO 2005/024215

(56) Entgegenhaltungen:
- WO-A-00/68559
- DE-A- 4 341 040
- US-A- 4 850 312
- US-B1- 6 341 659

## Beschreibung

Die Erfindung betrifft eine Vorrichtung zur Medienführung in einem Zylinderkurbelgehäuse einer Hubkolben - Reihenbrennkraftmaschine mit mehreren Zylindern, gemäß dem Oberbegriff des Patentanspruches 1.

Querkanäle der gattungsgemäßen Art sind bei Zylindergehäusen von Brennkraftmaschinen sowohl zur Schmierölversorgung als auch als Kühlwasserführungen für das Kühlsystem in einer Vielzahl von Ausführungen bekannt (vgl. beispielsweise DE 43 41 040 A1, US4850312 oder DE 36 01 383 A1). Aufgrund der beengten Raumverhältnisse, möglichst dünnen Wandstärken des Zylindergehäuses und/oder durch angrenzende Funktionsteile sind diese Querkanäle zumeist kompliziert in ihrer Geometrie und im Durchströmquerschnitt eingeschränkt.

Aufgabe der Erfindung ist es, eine Vorrichtung der gattungsgemäßen Art anzugeben, die bei einfacher Kanalführung und ausreichend bemessenem Durchströmquerschnitt auch bei beengtem Bauraum herstellbar ist.

Diese Aufgabe wird erfindungsgemäß mit den kennzeichnenden Merkmalen des Patentanspruches 1 gelöst. Vorteilhafte Weiterbildungen der Erfindung beinhalten die weiteren Patentansprüche.

Erfindungsgemäß wird vorgeschlagen, dass der zumindest eine Querkanal in einem Freiraum verläuft, der durch Ausnehmungen zweier einander benachbarter Kolben im unteren Bereich der Kolbenschäfte und oberhalb der Kurbelwellenlagerung der Brennkraftmaschine gebildet ist. Damit kann der Querkanal mit größerem Durchmesser ausgeführt sein als der Abstand der Zylinder zueinander (Zwickelabstand), wodurch die Anzahl der Querkanäle verminderbar und/oder die Durchflussleistung angehoben werden kann. Zudem ergibt sich eine vereinfachte Kanalführung, ggf. ohne erforderliche Strömungsumlenkungen.

Bevorzugt kann der Querkanal zur Kühlwasserführung zwischen beidseitigen Kühlräumen der Brennkraftmaschine dienen, obwohl auch entsprechende Querkanäle zur Schmierölversorgung der Brennkraftmaschine alternativ oder zusätzlich vorgesehen sein können.

Herstellungstechnisch besonders einfach kann der Querkanal durch ein in eine Querbohrung des Zylindergehäuses eingesetztes Rohr gebildet sein. Neben der vereinfachten Kanalführung und Gießbarkeit des Zylinderkurbelgehäuses wird die Bearbeitung der Zylinderlaufflächen (Bohren, Honen) vereinfacht, indem das den Querkanal bildende Rohr erst nach der Fertigbearbeitung der Zylinderlaufbahnen bzw. des gesamten Zylinderkurbelgehäuses eingesetzt wird und deshalb die vorangehenden Bearbeitungsschritte nicht behindert.

Des weiteren wird vorgeschlagen, dass bei einer Brennkraftmaschine mit zwischen den Zylinderbohrungen in den Zylinderkurbelgehäuse-Querwänden vorgesehenen Ventilationsöffnungen das Rohr die Ventilationsöffnungen durchquert. Damit überbrückt das vorzugsweise dünnwandige Rohr diese Ventilationsöffnungen und ermöglicht eine noch gedrängtere Anordnung des Querkanales.

Der Querkanal kann vorzugsweise einerseits über eine Zuführung unmittelbar an die Wasserpumpe der Brennkraftmaschine angeschlossen sein und somit wirksam die der Wasserpumpe abgewandte Längsseite der Reihenbrennkraftmaschine mit Kühlwasser versorgen.

Ferner kann der zumindest eine Querkanal oberhalb eines im Zylinderkurbelgehäuse angeordneten Längskanales des Druckumlauf-Schmiersystems der Brennkraftmaschine verlaufen und somit den Fertigungsaufwand unter Vermeidung von Kanalumlenkungen reduzieren. Sowohl der Querkanal als auch der besagte Längskanal können durch entsprechend geradlinige Bohrungen hergestellt sein.

Besonders vorteilhaft kann ferner der Querkanal bei einer Brennkraftmaschine mit zwei beiderseits der Zylinder angeordneten Ausgleichswellen derart geneigt ausgeführt sein, dass er unterhalb der höher liegenden Ausgleichswelle un oberhalb der tiefer liegenden zweiten Ausgleichswelle verläuft. Unter Inkaufnahme einer geringfügigen Neigung des Querkanales wird in einfacher Weise der Freigang der Ausgleichswellen und die fertigungstechnisch günstige Anordnung deren Lagerstellen im Zylinderkurbelgehäuse sichergestellt.

Schließlich können die Kolben sogenannte Kastenkolben oder Slipperkolben sein, deren Kolbenschäfte bzw. Kolbenhemden durch entsprechende symetrische Ausnehmungen im Bereich unterhalb der Kolbenringe nur Seitenführungen der Kolben quer zur Längsachse der Reihenbrennkraftmaschine bilden.

Ein Ausführungsbeispiel der Erfindung ist im Folgenden mit weiteren Einzelheiten näher beschrieben.

Die anliegende schematische Zeichnung zeigt in:
**Fig. 1** einen teilweisen Querschnitt gemäß Linie I - I der Fig. 2 durch ein Zylindergehäuse einer Vierzylinder-Reihen-Hubkolben-Brennkraftmaschine mit einem als Rohr ausgeführten Querkanal im Zwickelbereich zwischen zwei benachbarten Zylindern, und
**Fig. 2** einen Längsschnitt gemäß Linie II - II der Fig. 1 durch das abschnittsweise dargestellte Zylindergehäuse.

In der **Fig. 1** ist mit 10 ein abschnittsweise dargestelltes Zylindergehäuse einer Vierzylinder-Reihen-Hubkolben-Brennkraftmaschine bezeichnet, die soweit nicht dargestellt und beschrieben bekannter Bauart sein kann.

In dem Zylindergehäuse 10 sind Zylinder 12 (vgl. **Fig. 2**) mit entsprechenden Laufflächen für Kolben 14 ausgebildet.

Die Kolben 14 sind in bekannter Weise über nicht dargestellte Kolbenbolzen und Pleuel mit einer Kurbelwelle der Brennkraftmaschine trieblich verbunden.

Die Kurbelwelle ist dabei in Querwänden 16 des Zylinderkurbelgehäuses 10 und in entsprechenden Stirnwänden (nicht ersichtlich) drehbar gelagert, wobei entsprechende Lagerstühle 18 in die Querwände 16 eingearbeitet sind, die mit anschraubbaren Lagerdeckeln (nicht dargestellt) die Kurbelwellen-Hauptlagerung darstellen.

Ferner sind in dem Zylinderkurbelgehäuse 10 beiderseits der Kurbelwellendrehachse bzw. an den Längsseiten Lagerstellen 20, 22 vorgesehen, in denen Ausgleichswellen (nicht dargestellt) zum Ausgleich freier Massenkräfte bzw. -momente 2. Ordnung der Brennkraftmaschine drehbar gelagert sind.

Die Kolben 14 sind als sogenannte Kastenkolben ausgeführt, deren Kolbenschaft unterhalb der Kolbenringe (ohne Bezugszeichen) mit symetrischen Ausnehmungen 14a versehen sind, so dass die Kolben 14 in ihrem unteren Bereich nur in Querrichtung (entsprechend der Schnittebene der **Fig. 1**) in den Zylindern 12 geführt sind.

Die Zylinderwände 12a der Zylinder 12 enden in den bezogen auf die Längsrichtung des Zylindergehäuses 10 seitlichen Bereichen der Kolben 14, wie aus **Fig. 2** ersichtlich, in der unteren Totpunkt-Stellung der Kolben 14 aufgrund von Ventilationsöffnungen 26 knapp unterhalb des rotationssymetrischen Bereiches der Kolben 14 mit den Kolbenringen, wodurch im Zwickelbereich ( = ineinander übergehende Zylinderwände 12a einander benachbarter Zylinder 12) wie ersichtlich jeweils ein Freiraum 24 geschaffen ist, der von den Ausnehmungen 14a der Kolben 14 begrenzt ist und der zudem oberhalb der Kurbelwellenlagerung mit dem Lagerstuhl 18 liegt.

Die Zylinderlaufbahnen enden somit im Bereich der Ausnehmungen 14a der Kolben 14 a aufgrund der Ventilationsöffnungen 26 unterhalb der Kolbenringe und im Bereich der Kolben 14 bezogen auf die Querrichtung des Zylindergehäuses 10 in etwa mit der Unterkante des Kolbenhemdes, so dass Seitenführungen der Kolben 14 nur quer zur Längsachse des Zylindergehäuses 10 gebildet sind.

Die in den Querwänden 16 des Zylindergehäuses 10 vorgesehenen Ventilationsöffnungen 26 (vgl. **Fig. 1**) verbinden die zwischen den Querwänden 16 des Zylindergehäuses 10 liegenden Kurbelgehäuseräume (die nach unten von der nicht dargestellten Ölwanne begrenzt sind) miteinander zum Zwecke eines Druckausgleiches.

In dem besagten Freiraum 24 ist ein Querkanal 28 vorgesehen, der sich aus einer entsprechenden Bohrung 30 im Zylindergehäuse 10 und einem dünnwandigem Rohr 32 zusammensetzt, wobei das Rohr 32 dicht in die Bohrung 30 eingesetzt ist. Dies kann durch Einpressen und/oder durch Einsetzen entsprechender Dichtringe bewerkstelligt sein.

Das Rohr 32 erstreckt sich dabei frei tragend durch die Ventilationsöffnung 26 und ist derart geneigt angeordnet, dass es (vgl. **Fig. 1**) unterhalb der höher liegenden Ausgleichswelle (Lagerstelle 20) und oberhalb der tiefer liegenden Ausgleichswelle (Lagerstelle 22) verläuft, wobei noch vertretbare Wandstärken zwischen den besagten Lagerstellen 20, 22 und der Bohrung 30 für das Rohr 32 berücksichtigt bzw. vorgesehen sind.

Der Querkanal 28 ist wie in **Fig. 1** schematisch angedeutet über einen rohrförmigen Abzweig 34 unmittelbar an das Pumpengehäuse 36 der Wasserpumpe (nicht dargestellt) der Brennkraftmaschine angeschlossen und versorgt auf der gegenüber liegenden Seite des Zylindergehäuses 10 angeordnete Kühlwasserräume (nicht gezeigt) mit Kühlflussigkeit. Das besagte Pumpengehäuse 36 ist in das Zylindergehäuse 10 integriert.

Unterhalb des Querkanales 28 ist in das Zylindergehäuse 10 auf der einen Seite der Kurbelwellendrehachse ein Längskanal 38 eingegossen, der als Teil des Druckumlauf-Schmiersystems der Brennkraftmaschine unter anderem über Stichkanäle 40 die Kurbelwellenlager 18 mit Schmieröl versorgt.

Anstelle eines Querkanales 28 können auch mehrere Querkanäle in weiteren Querwänden 16 des Zylindergehäuses 10 angeordnet sein. Dabei können die Querkanäle 28 auch andere Medien führen, insbesondere Schmieröl aus dem Schmiersystem der Brennkraftmaschine. Das Zylindergehäuse 10 kann ferner in nicht dargestellter Weise auch mit Zylinderlaufbüchsen versehen sein, die die besagten Laufflächen für die Kolben 14 aufweisen.

## Patentansprüche

1. Hubkolben-Reihenbrennkraftmaschine mit einer Vorrichtung zur Medienführung in einem Zylinderkurbelgehäuse der Hubkolben - Reihenbrennkraftmaschine mit mehreren Zylindern, bei der die Medienführung unter anderem zumindest einen von der einen Längsseite zur anderen Längsseite des Zylinderkurbelgehäuses führenden Querkanal aufweist, **dadurch gekennzeichnet, dass** der Querkanal (28) in einem Freiraum (24) verläuft, der durch Ausnehmungen (14a) zweier einander benachbarter Kolben (14) im unteren Bereich der Kolbenschäfte und oberhalb der Kurbelwellenlagerung (18) der Brennkraftmaschine gebildet ist.

2. Brennkraftmaschine nach Anspruch 1, **dadurch gekennzeichnet, dass** der Querkanal (28) zur Kühlwasserführung zwischen beidseitigen Kühleinrichtungen der Brennkraftmaschine dient.

3. Brennkraftmaschine nach Anspruch 1 oder 2, **dadurch gekennzeichnet, dass** der Querkanal (28) durch ein in eine Querbohrung (30) des Zylindergehäuses (10) eingesetztes Rohr (32) gebildet ist.

4. Brennkraftmaschine nach einem oder mehreren der vorhergehenden Ansprüche, wobei zwischen den Zylinderbohrungen (12) in den Zylinderkurbelgehäuse-Querwänden (16) Ventilationsöffnungen (26) vorgesehen sind, **dadurch gekennzeichnet, dass** das Rohr (32) die Ventilationsöffnungen (26) durchquert.

5. Brennkraftmaschine nach einem oder mehreren der Ansprüche 1 bis 4, **dadurch gekennzeichnet, dass** der Querkanal (28) einerseits über eine Zuführung (34) unmittelbar an die Wasserpumpe (36) der Brennkraftmaschine angeschlossen ist.

6. Brennkraftmaschine nach einem oder mehreren der Ansprüche 1 bis 5, **dadurch gekennzeichnet, dass** der Querkanal (28) oberhalb eines im Zylinderkurbelgehäuse (10) angeordneten Längskanals (38) des Druckumlauf-Schmiersystems der Brennkraftmaschine verläuft.

7. Brennkraftmaschine nach einem oder mehreren der Ansprüche 1 bis 6, **dadurch gekennzeichnet, dass** der Querkanal (28) bei einer Brennkraftmaschine mit zwei beiderseits der Zylinder (12) angeordneten Ausgleichswellen derart geneigt ausgeführt ist, dass er im Querschnitt gesehen unterhalb der höher liegenden Ausgleichswelle und oberhalb der tiefer liegenden Ausgleichswelle verläuft.

8. Brennkraftmaschine nach einem oder mehreren der vorhergehenden Ansprüche, **dadurch gekennzeichnet, dass** die Kolben (14) sogenannte Kastenkolben oder Slipperkolben sind.

## Claims

1. A reciprocating piston in-line internal combustion engine with a device for media guidance in an engine block of the reciprocating piston in-line combustion engine with a plurality of cylinders, wherein the media guide has, among other things, at least one transverse duct leading from one longitudinal side to the other longitudinal side of the engine block, **characterised in that** the transverse duct (28) runs in a free space (24) which is formed by recesses (14a) of two adjacent pistons (14) in the lower region of the piston skirts and above the crankshaft bearings (18) of the internal combustion engine.

2. The internal combustion engine according to Claim 1, **characterised in that** the transverse duct (28) serves to guide the coolant between the cooling devices of the internal combustion engine on both sides.

3. The internal combustion engine according to Claim 1 or 2, **characterised in that** the transverse duct (28) is formed by a pipe (32) inserted in the transverse bore (30) of the cylinder housing (10).

4. The internal combustion engine according to one or more of the preceding claims, wherein vents (26) are provided between the cylinder bores (12) in the transverse engine block walls (16), **characterised in that** the pipe (32) passes through the vents (26).

5. The internal combustion engine according to one or more of Claims 1 to 4, **characterised in that** the transverse duct (28) is connected on one side by a feed pipe (34) directly to the water pump (36) of the internal combustion engine.

6. The internal combustion engine according to one or more of Claims 1 to 5, **characterised in that** the transverse duct (28) runs above a longitudinal duct (38) of the forced feed lubricating system of the internal combustion engine, which duct is arranged in the engine block (10).

7. The internal combustion engine according to one or more of Claims 1 to 6, **characterised in that** the transverse duct (28) is of an inclined construction in an internal combustion engine with two balance shafts arranged on both sides of the cylinders (12) so that the duct, viewed in cross-section, runs below the balance shaft above it and above the balance shaft below it.

8. The internal combustion engine according to one or more of the preceding claims, **characterised in that** the pistons (14) are so-called box-type pistons or slipper skirt pistons.

## Revendications

1. Moteur à combustion interne en ligne à piston alternatif avec un dispositif de guidage de milieux dans un carter de vilebrequin cylindrique du moteur à combustion interne en ligne à piston alternatif comportant plusieurs cylindres, dans lequel le guidage de milieux présente entre autres au moins un canal transversal allant d'un côté longitudinal à l'autre côté longitudinal du carter de vilebrequin cylindrique, **caractérisé en ce que** le canal transversal (28) s'étend dans un espace libre (24), qui est formé par des évidements (14a) de deux pistons (14) voisins l'un de l'autre dans la zone inférieure des jupes de piston et au-dessus du palier de vilebrequin (18) du moteur à combustion interne.

2. Moteur à combustion interne selon la revendication 1, **caractérisé en ce que** le canal transversal (28) sert au guidage de l'eau de refroidissement entre les dispositifs de refroidissement des deux côtés du moteur à combustion interne.

3. Moteur à combustion interne selon la revendication 1 ou 2, **caractérisé en ce que** le canal transversal (28) est formé par un tube (32) inséré dans un perçage transversal (30) du carter cylindrique (10).

4. Moteur à combustion interne selon l'une des revendications 1 à 3, dans lequel des ouvertures de ventilation (26) sont prévues entre les perçages cylindriques (12) dans les parois transversales du carter de vilebrequin cylindrique (16), **caractérisé en ce que** le tube (32) traverse les ouvertures de ventilation (26).

5. Moteur à combustion interne selon l'une des revendications 1 à 4, **caractérisé en ce que** le canal transversal (28) est raccordé d'un côté directement à la pompe à eau (36) du moteur à combustion interne par le biais d'une conduite d'alimentation (34).

6. Moteur à combustion interne selon l'une des revendications 1 à 5, **caractérisé en ce que** le canal transversal (28) s'étend au-dessus d'un canal longitudinal (38) du système de lubrification à circulation forcée, lequel canal est agencé dans le carter de vilebrequin cylindrique (10).

7. Moteur à combustion interne selon l'une des revendications 1 à 6, **caractérisé en ce que** le canal transversal (28) d'un moteur à combustion interne avec deux arbres d'équilibrage agencés de part et d'autre des cylindres (12) est réalisé de manière inclinée de telle sorte que, vu en section transversale, il s'étend sous l'arbre d'équilibrage situé plus haut et au-dessus de l'arbre d'équilibrage situé plus bas.

8. Moteur à combustion interne selon l'une des revendications 1 à 7, **caractérisé en ce que** les pistons (14) sont ce que l'on appelle des pistons en forme de caisson ou des pistons « slipper ».
